# EUROPÄISCHE PATENTSCHRIFT

(11) **EP 2 114 636 B1**
(45) Veröffentlichungstag und Bekanntmachung des Hinweises auf die Patenterteilung: **18.12.2019**
(21) Anmeldenummer: 08707355.7
(22) Anmeldetag: 29.01.2008
(51) Int. Cl.: B26B 19/06, B26B 19/20, B26B 21/00, B26B 21/22, B26B 19/38, B26B 21/40

(54) **HAARENTFERNUNGSGERÄT**
HAIR REMOVAL DEVICE
APPAREIL DE RETRAIT DES POILS

(30) Priorität: 01.02.2007 DE 102007005853
(43) Veröffentlichungstag der Anmeldung: 11.11.2009
(73) Patentinhaber: Braun GmbH, 61476 Kronberg (DE)
(72) Erfinder: PEREZ-LOPEZ, Xavier, 65760 Eschborn (DE); LARSCHEID, Andreas, 65779 Kelkheim (DE)
(74) Vertreter: Zetterer, Gerd
(86) Internationale Anmeldenummer: PCT/EP2008/000652
(87) Internationale Veröffentlichungsnummer: WO 2008/092625

(56) Entgegenhaltungen:
- WO-A-2005/102623
- WO-A-2006/007874
- US-A- 4 461 078
- US-A- 6 052 905
- US-A1- 2007 006 463

## Beschreibung

Die Erfindung betrifft ein Haarentfernungsgerät nach dem Oberbegriff des Patentanspruchesl.

Ein derartiges Haarentfernungsgerät ist beispielsweise aus der WO 2005/102623 A2 bekannt, wobei dieses Dokument einen an sich bekannten Naßrasierer zeigt, an welchen zusätzlich ein elektrisch antreibbarer Trimmer montiert ist. Dieser Trimmer ist verschiebbar oder verschwenkbar am Griff des Naßrasierers befestigt und seine bewegbare Trimmerklinge ist mit einer Kupplungsvorrichtung versehen, die nach der Verschiebung oder Verschwenkung relativ zum Griff des Naßrasierers in einen Abschnitt des elektrischen Antriebes einkoppelt, wodurch die Trimmeranordnung in Betrieb gesetzt wird. Wird der Trimmer aus dieser Gebrauchsposition wieder in die Parkposition zurückbewegt, so gerät die bewegbare Trimmerklinge wieder außer Eingriff mit dem elektrischen Antrieb, so daß sie dann keine Relativbewegung mehr zur feststehenden Trimmerklinge ausführt.

Dieses positionsabhängige Ein- bzw. Auskoppeln der Trimmereinrichtung mit dem elektrischen Antrieb stellt sowohl einen nicht unbedeutenden Aufwand als auch eine mögliche Fehlerquelle für das Schersystem dar. Dieses grundsätzliche Problem wird noch dadurch verstärkt, daß das Haarentfernungsgerät während des Betriebes auch stets Wasser, Rasierschaum und darin enthaltenen Bartstoppeln ausgesetzt ist.

Aus der US 2007/0006463 ist ein Haarentfernungsgerät bekannt, daß ebenfalls einen Naßrasierer mit einem elektrischen Trimmer kombiniert.

Der Erfindung liegt daher die Aufgabe zugrunde, ein Haarentfernungsgerät der obengenannten Art zu schaffen, das sich durch einen besonders einfachen Aufbau auszeichnet, der für einen langlebigen und sicheren Gebrauch ausgelegt ist, wobei sich das Haarentfernungsgerät darüber hinaus besonders kostengünstig und einfach herstellen läßt.

Diese Aufgabe wird erfindungsgemäß durch die Merkmale des Anspruches 1 gelöst.

Die erfindungsgemäße Lösung ermöglicht den Einsatz des elektrisch angetriebenen Trimmers ohne vorheriges Bewegen desselben in eine Einkopplungsposition mit dem elektrischen Antrieb. Durch die erfindungsgemäße Lösung kann auch die Anzahl der notwendigen Bauteile, insbesondere der relativ zueinander bewegbaren Bauteile reduziert werden. Das Tragelement ist vorteilhafterweise verschiebbar am Gehäuse geführt, wobei die Verschiebung geradlinig und/oder entlang einer Kurve erfolgen kann. Dies ermöglicht eine einfache Positionierung durch den Benutzer, wobei durch entsprechende entlang des Verschiebeweges angeordnete Rastelemente die Positionierung in unterschiedliche Betriebsstellungen noch vereinfacht werden kann.

Gemäß einer besonders einfachen Ausführungsform der Erfindung ist der Trimmer ortsfest am Gehäuse angeordnet. Es ist jedoch zur Erhöhung des Rasurkomforts bzw. in Bezug auf eine bessere Anpassung des Trimmers an die Kontur der zu rasierenden Hautfläche von Vorteil, wenn der Trimmer schwimmend am Gehäuse gelagert ist. Eine solche Ausführung ermöglicht das Abtauchen des Trimmers in Abhängigkeit vom Anpreßdruck, der vom Benutzer aufgebracht wird, gegen eine elastische Vorspannung des Trimmers.

Werden die Zahnspitzen der Zahnreihen des Trimmers im wesentlichen in die gleich Richtung ausgerichtet wie die Schneidkante der Rasierklinge, so wird eine gleichzeitige Benutzung beider Schersysteme ermöglicht. Der Trimmer ist dabei derart angeordnet, daß er, in Richtung des Rasierzuges gesehen, vor der Schneidkante der Rasierklinge liegt, wodurch mittels des Trimmers eine Grobrasur bzw. ein Vorkürzen der Haare erfolgt, und die Rasierklinge ein restloses Ausrasieren der verbleibenden Haare bewirkt.

Zur optimalen Anpassung auch des zweiten Schersystems an die Kontur der zu rasierenden Haut ist es bei einer weiteren vorteilhaften Ausführung der Erfindung vorgesehen, daß das zweite Schersystem schwenkbar und/oder schwimmend am Tragelement gelagert ist.

Eine insbesondere auf die Rasiergründlichkeit optimierte Ausführungsform der Erfindung sieht vor, daß das zweite Schersystem mehrere Rasierklingen aufweist, die an einem gemeinsamen Träger angeordnet sind. Diese an sich bekannte Mehrklingenanordnung bewirkt eine gründlichere Rasur bei gleicher Anzahl von Rasierzügen.

In Verbindung mit einem dem Trimmer zugeordneten Distanzkamm,an sich beispielsweise aus der WO 00/37225 A1 bekannt, läßt sich das erfindungsgemäße Haarentfernungsgerät nicht nur zum Ausrasieren sondern auch zum Kürzen von Haaren auf eine vorgewählte Länge verwenden. Hierzu ist eine Ausführungsform der Erfindung mit einer Befestigungsmöglichkeit für einen solchen Distanzkamm versehen. Durch den Distanzkamm wird ein bestimmter Abstand zwischen der zu rasierenden Haut und dem Trimmer festgelegt. Dieser Abstand bestimmt dann die Länge der verbleibenden Haare. Der Distanzkamm kann in an sich bekannter Weise verstellbar ausgebildet sein, so daß der Benutzer mit einem einzigen Distanzkamm unterschiedliche Abstände und damit unterschiedliche verbleibende Haarlängen einstellen kann. Es ist allerdings auch möglich, die verbleibende Haarlänge dadurch einzustellen, indem aus einem Satz von Distanzkämmen unterschiedlicher Längen ein Distanzkamm mit gewünschter Länge ausgewählt wird und dieser dann am Gehäuse des Haarentfernungsgerätes befestigt wird.

Vorteilhafterweise wird durch den Distanzkamm das zweite Schersystem komplett abgedeckt, so daß ein unerwünschtes Kürzen der Haare durch dieses zweite System verhindert wird.

Weiter Ziele, Merkmale und Anwendungsmöglichkeiten der vorliegenden Erfindung ergeben sich aus der nachfolgenden Beschreibung eines Ausführungsbeispiels. Dabei bilden alle beschriebenen oder bildlich dargestellten Merkmale für sich oder in beliebiger Kombination den Gegenstand vorliegender Erfindung, auch unabhängig von ihrer Zusammenfassung in den Ansprüchen oder deren Rückbeziehung.

Hierzu zeigen:
- Fig. 1 und Fig. 2: jeweils einen Schnitt durch ein erfindungsgemäßes Haarentfernungsgerät, wobei sich das Tragelement des zweiten Schersystems in eingerückter Position befindet,
- Fig. 3: einen solchen Schnitt, bei welchem sich das Tragelement in seiner maximal ausgefahrenen Position befindet,
- Fig. 4 bis 6: Seitenansicht aus rückwärtiger Sicht und in perspektivischer Darstellung ein erfindungsgemäßes Haarentfernungsgerät, bei welchem sich das Tragelement mit dem zweiten Schersystem in einer mittleren Betriebsposition befindet, und
- Fig. 7: den Trimmer gemäß Fig. 1 in vergrößerter Darstellung.

Das in Fig. 1 als Seitenansicht eines Schnittes dargestellte Haarentfernungsgerät besitzt ein Gehäuse 1, das einen Elektromotor 2 und einen als elektrischen Akkumulator 3 ausgeführten elektrischen Energiespeicher aufnimmt. Am oberen Endabschnitt 5 des länglich ausgeführten Gehäuses 1 ist ein Trimmer 4 angeordnet, dessen Schneidelemente in Richtung der Gehäusevorderseite 6 weisen. In Fig. 7 ist der Trimmer, der in an sich bekannter Weise ausgebildet ist, vergrößert dargestellt. Der Trimmer 4 setzt sich aus einem feststehenden Trimmerkamm 7 und einer angetriebenen Trimmerklinge 8 zusammen, wobei die Trimmerklinge 8 unterhalb des Trimmerkammes angeordnet ist. Sowohl der Trimmerkamm 7 als auch die Trimmerklinge 8 sind kammförmig mit einer Vielzahl von reihenförmig hintereinander angeordneten Zinken ausgebildet, wobei die Zinken gemäß der Figur nach links, d.h. in Richtung der Gehäusevorderseite 6 hin ausgerichtet sind. Während der Trimmerkamm 7 gehäusefest montiert ist, ist die parallel dazu verlaufende Trimmerklinge 8 am Ende eines Schwinghebels 9 befestigt, welcher schwenkbar um ein Drehlager 10, welches eine Drehachse 11 definiert, an der Innenseite des Gehäusevorderteiles 6 gelagert ist. An dem der Trimmerklinge 8 gegenüberliegenden Ende des Schwinghebels 9 ist ein Mitnehmer 12 ausgebildet, in welchen der Antriebsstift 13 eingreift, welcher an einer Schwingbrücke 14 angeformt ist (siehe Fig. 1). In diese Schwingbrücke 14 greift wiederum der Exzenter 15 ein, welcher an der rotierend antreibbaren Antriebswelle 16 des Elektromotors 2 angeordnet ist. Die Schwingbrücke 14 erzeugt aus der rotierenden Bewegung der Antriebswelle 16 eine lineare Oszillationsbewegung, welche senkrecht zur Zeichenebene verläuft. Ein im Gehäusevorderteil 6 angeordneter Ein-/Ausschalter 17 dient dem Verbinden bzw. Trennen des Elektromotors 2 mit bzw. von der elektrischen Energieversorgung durch den Akkumulator 3. Bei eingeschaltetem Elektromotor 2 erzeugt die rotierende Antriebswelle 16 in Verbindung mit dem Exzenter 15 die Oszillationsbewegung der Schwingbrücke 14, welche über den Antriebsstift 13 auf den Mitnehmer 12 am Schwinghebel 9 übertragen wird. Dies wiederum führt zu einer oszillierenden Schwenkbewegung des Schwinghebels 9 um die Drehachse 11 und damit zu einer oszillierenden Verschiebung der Trimmerklinge 8 relativ zum Trimmerkamm 7, so daß Haare, die sich zwischen den Zinken dieses Schersystems befinden, abgeschert werden.

Auf der Gehäuserückseite 18 ist ein als Schieber 19 ausgebildetes Tragelement vertikal verschiebbar angeordnet. Hierzu sind auf diesen Teilen zeichnerisch nicht dargestellte Führungen angeordnet. Fig. 1 zeigt den Schieber 19 in seiner unteren Endposition. Am oberen Ende des Schiebers 19 ist eine Aufnahme 20 für einen Klingenträger 21 angeordnet. Die Aufnahme 20 ermöglicht ein Aufstecken bzw. Lösen des Klingenträgers 21 auf den mehrere scharfkantige Rasierklingen 22 angeordnet sind. Die Aufnahme 20 weist einen Auslöseknopf 23 mit einem nach oben gerichteten Stößel 24 auf. Zum Lösen des in die Aufnahme 20 eingerasteten Klingenträgers 21 wird der Auslöseknopf 23 nach oben bewegt, so daß der Stößel 24 den Klingenträger 21 beaufschlagt und aus der Aufnahme 20 herausstößt.

Die in Fig. 1 dargestellte Betriebsstellung des Schiebers 19 bzw. der Rasierklingen 22 stellt sozusagen eine Parkposition für das zweite Schersystem dar, in welcher sich die Rasierklingen 22 geschützt hinter dem oberen Endabschnitt 5 des Gehäuses 1 befinden. In dieser Parkposition kann zum Entfernen oder Trimmen der Haare lediglich der Trimmer 4 eingesetzt werden.

Fig. 2 zeigt das erfindungsgemäße Haarentfernungsgerät mit in Parkposition befindlichen Rasierklingen, also so wie es bereits in Fig. 1 gezeigt ist, jedoch ist auf den oberen Endabschnitt 5 ein Distanzkamm 25 aufgesetzt. Durch den Distanzkamm wird in an sich bekannter Weise ein Mindestabstand zwischen dem Trimmer 4 und der zu rasierenden Haut definiert, was zur Folge hat, daß beim Einsatz des Trimmers 4 mit aufgesetztem Distanzkamm 25 lediglich ein Kürzen der Haare auf ein bestimmtes Maß erfolgt, jedoch kein vollständiges Ausrasieren ermöglicht ist. Die zu kürzenden Haare werden dem Trimmer 4 durch Schlitze 26 zugeführt, welche parallel zu der Erstreckung der Zinken des Trimmerkammes 7 bzw. der Trimmerklinge 8 verlaufen und im vorderen Teil des Distanzkammes 25 angeordnet sind. Der hintere Teil 27 des Distanzkammes 25 kann dabei die Rasierklingen 22 und den Klingenträger 21 abdecken, so daß diese nicht in Kontakt mit den Haaren auf der zu bearbeitenden Hautfläche kommen können.

Fig. 3 zeigt das Haarentfernungsgerät in einem Betriebszustand, bei welchem sich der Schieber 19 in seiner maximalen Ausfahrposition, also ganz nach oben herausgefahren, befindet. Diese Position des Schiebers 19 wird vom Benutzer dann eingestellt, wenn er lediglich das zweite Schersystem, also die Rasierklingen 22, zur (Naß-)Rasur verwenden will. In dieser hoch ausgefahrenen Position befindet sich das zweite Schersystem so weit entfernt vom Trimmer 4, daß von diesem keine Gefahr in Bezug auf versehentliches Kratzen der Haut während des Einsatzes der Rasierklingen 22 mehr ausgehen kann. Durch entsprechende elektrische oder mechanische Mittel, welche hier zeichnerisch nicht ausgeführt sind, kann auch dafür gesorgt werden, daß in der maximal ausgefahrenen Position des Schiebers 19 ein Einschalten des Elektromotores 2 nicht möglich ist. Zur bestmöglichen Anpassung der Rasierklingen 22 an die Kontur der zu rasierenden Haut ist der Klingenträger 21 schwenkbar um eine Schwenkachse 28 am Schieber 19 bzw. an der Aufnahme 20 gelagert.

Die Figuren 4 bis 6 zeigen das erfindungsgemäße Haarentfernungsgerät in einem Schaltzustand des Schiebers 19 in einer mittleren Verschiebeposition, die den gleichzeitigen Einsatz sowohl des Trimmers 4 als auch der Rasierklingen 22 für eine sogenannte "Kombirasur" ermöglicht. Wird nun das Haarentfernungsgerät in einer Schaltposition des Schiebers 19, wie er in Fig. 4 dargestellt ist, gemäß dem Pfeil P über die zu rasierende Hautfläche gezogen, so werden die dort vorhandenen Haare zunächst durch den Trimmer 4 gekürzt und danach noch zurückbleibende Haare werden anschließend während desselben Zuges durch die Rasierklingen 22 gründlichst ausrasiert.

## Patentansprüche

1. Haarentfernungsgerät mit einem Gehäuse (1), welches einen Antriebsmotor (2) für mindestens ein erstes, als Trimmer (4) ausgeführtes Schersystem aufnimmt, wobei der Trimmer (4) mindestens zwei relativ zueinander antreibbare jeweils Zahnreihen aufweisende Scherteile (7, 8) aufweist und stets mit dem Antriebsmotor (2) verbunden ist, und mit mindestens einem weiteren, zweiten Schersystem, das wenigstens eine scharfkantige Rasierklinge (22) besitzt, wobei das zweite Schersystem an einem bewegbar am Gehäuse (1) geführten Tragelement (19) angeordnet ist, **dadurch gekennzeichnet, daß** das Tragelement (19) verschiebbar am Gehäuse (1) geführt ist und durch eine entsprechende Schaltbewegung durch den Benutzer in mindestens zwei unterschiedliche Positionen einstellbar ist.

2. Gerät nach einem der vorhergehenden Ansprüche, **dadurch gekennzeichnet, daß** der Trimmer (4) ortsfest am Gehäuse (1) angeordnet ist.

3. Gerät nach einem der Ansprüche 1, **dadurch gekennzeichnet, daß** der Trimmer (4) schwimmend am Gehäuse (1) gelagert ist.

4. Gerät nach einem der vorhergehenden Ansprüche, **dadurch gekennzeichnet, daß** die Zahnspitzen der Zahnreihen im wesentlichen in die gleiche Richtung wie die Kante der mindestens einen Rasierklinge (22) ausgerichtet sind.

5. Gerät nach einem der vorhergehenden Ansprüche, **dadurch gekennzeichnet, daß** das zweite Schersystem schwenkbar und/oder schwimmend am Tragelement (19) gelagert ist.

6. Gerät nach einem der vorhergehenden Ansprüche, **dadurch gekennzeichnet, daß** das zweite Schersystem mehrere Rasierklingen (22) aufweist, die an einem gemeinsamen Träger (21) angeordnet sind.

7. Gerät nach einem der vorhergehenden Ansprüche, **dadurch gekennzeichnet, daß** das Gehäuse (1) eine Befestigungsmöglichkeit für einen Distanzkamm (25) aufweist, der dem Trimmer (4) zugeordnet ist.

8. Gerät nach einem der vorhergehenden Ansprüche, **dadurch gekennzeichnet, daß** durch den Distanzkamm (25) das zweite Schersystem abdeckbar ist.

## Claims

1. Hair removal device having a housing (1) which accommodates a drive motor (2) for at least one first shaving system designed as a trimmer (4), wherein the trimmer (4) has at least two shaving parts (7, 8) having rows of teeth that are each drivable relative to each other, and is always connected to the drive motor (2); and having at least one additional, second shaving system which has at least one sharp-edged shaver blade (22); wherein the second shaving system is arranged on a carrier element (19) guided in a movable manner on the housing (1), **characterized in that** the carrier element (19) is guided in a displaceable manner on the housing (1) and can be set into at least two different positions via a corresponding switching movement by the user.

2. Device according to one of the preceding claims, **characterized in that** the trimmer (4) is arranged in a stationary manner on the housing (1).

3. Device according to one of the claims 1, **characterized in that** the trimmer (4) is mounted floating on the housing (1).

4. Device according to one of the preceding claims, **characterized in that** the tooth tips of the rows of teeth are aligned essentially in the same direction as the edge of the at least one shaver blade (22).

5. Device according to one of the preceding claims, **characterized in that** the second shaving system is mounted on the carrier element (19) in a pivoting and/or floating manner.

6. Device according to one of the preceding claims, **characterized in that** the second shaving system has several shaver blades (22) arranged on a common carrier (21).

7. Device according to one of the preceding claims, **characterized in that** the housing (1) has an attachment capability for a spacer comb (25) that is associated with the trimmer (4).

8. Device according to one of the preceding claims, **characterized in that** the second shaving system can be covered by the spacer comb (25).

## Revendications

1. Appareil d'élimination des poils comprenant un boîtier (1), qui loge un moteur d'entraînement (2) pour au moins un système de rasage conçu sous la forme d'une tondeuse (4), la tondeuse (4) présentant au moins deux pièces de rasage (7, 8) présentant respectivement des rangées de dents pouvant être entraînées les unes par rapport aux autres et étant reliée en permanence au moteur d'entraînement (2) et comprenant au moins un deuxième système de rasage supplémentaire, qui possède au moins une lame de rasoir coupante (22), le deuxième système de rasage étant disposé sur un élément de support (19) guidé de manière mobile sur le boîtier (1), **caractérisé en ce que** l'élément de support (19) est guidé de manière coulissante sur le boîtier (1) et peut être réglé, par un mouvement de commutation correspondant par l'utilisateur, dans au moins deux positions différentes.

2. Appareil selon l'une quelconque des revendications précédentes, **caractérisé en ce que** la tondeuse (4) est disposée sur le boîtier (1) de façon fixe.

3. Appareil selon l'une quelconque des revendications 1, **caractérisé en ce que** la tondeuse (4) est placée flottante sur le boîtier (1).

4. Appareil selon l'une quelconque des revendications précédentes, **caractérisé en ce que** les pointes des dents des rangées de dents sont orientées essentiellement dans la même direction que les arêtes de la au moins une lame de rasage (22).

5. Appareil selon l'une quelconque des revendications précédentes, **caractérisé en ce que** le deuxième système de rasage est agencé pivotant et/ou flottant sur l'élément de support (19).

6. Appareil selon l'une quelconque des revendications précédentes, **caractérisé en ce que** le deuxième système de rasage présente plusieurs lames de rasage (22), qui sont disposées sur un support commun (21).

7. Appareil selon l'une quelconque des revendications précédentes, **caractérisé en ce que** le boîtier (1) présente une possibilité de fixation pour un peigne à écartement (25), qui est associé à la tondeuse (4).

8. Appareil selon l'une quelconque des revendications précédentes, **caractérisé en ce que** le deuxième système de rasage peut être recouvert par le peigne à écartement (25).
